# FASCICULE DE BREVET EUROPEEN

(11) **EP 0 608 585 B1**
(45) Date de publication et mention de la délivrance du brevet: **11.03.1998**
(21) Numéro de dépôt: 93203702.1
(22) Date de dépôt: 27.12.1993
(51) Int. Cl.: E05B 65/46, E05B 65/00

(54) **Dispositif pour commander l'ouverture/fermeture d'une pluralité de portes donnant accès chacune à une enceinte**
Betätigungvorrichtung zum Öffnen bzw. Schliessen einer Mehrzahl durch Türen abgesicherter Fächer
Actuating device for opening/closing of a plurality of doors of safety boxes

(30) Priorité: 26.01.1993 FR 9300734
(43) Date de publication de la demande: 03.08.1994
(73) Titulaire: SCHLUMBERGER INDUSTRIES, F-92120 Montrouge (FR)
(72) Inventeur: Peccoux, Jean-Marc, F-25000 Besancon (FR)

(56) Documents cités:
- EP-A- 0 212 709
- EP-A- 0 290 241
- DE-A- 2 658 076
- GB-A- 1 426 739
- US-A- 3 831 408
- US-A- 3 941 441
- US-A- 4 239 309
- US-A- 4 697 442
- US-A- 4 955 672

## Description

La présente invention concerne un dispositif permettant de fermer et/ou ouvrir au moins deux portes, et de préférence une pluralité de portes, donnant chacune accès à une enceinte destinée à être protégée et dont on veut réglementer l'accès. Plus particulièrement, le dispositif de l'invention permet l'ouverture/fermeture desdites portes par un moyen de commande unique.

L'invention est notamment susceptible d'être appliquée à des appareils du type distributeurs de produits consommables, ou distributeurs de billets ou encore à des appareils aptes à recevoir la contrepartie en numéraire d'un service, tel qu'un titre de transport ou le parcage d'un véhicule. L'invention est ainsi applicable à des appareils distributeurs de marchandises consommables, distributeurs de billets, distributeurs de titre de transport ou horodateurs.

Ces appareils sont appelés à contenir des sommes d'argent non négligeables. Indépendamment des actes de vandalisme et d'effraction auxquels sont soumis ces appareils, en vue de dévaliser les sommes stockées à l'intérieur, ces derniers doivent être également protégés des tentatives de fraude de la part des personnes susceptibles d'avoir accés à l'intérieur de ces appareils, en vue par exemple d'effectuer des réparations ou des opérations de maintenance, sur les moyens et systèmes disposés à l'intérieur de ces appareils et nécessaires à leur fonctionnement. A titre d'exemple, dans le cas d'un appareil destiné à distribuer des titres de transport, ce dernier incorpore des moyens permettant de vérifier l'authenticité de la monnaie introduite, des moyens d'encaissement, des moyens d'impression d'un titre de transport et de distribution de ce dernier, des moyens de comptage et tout autre système électronique ou logiciel destiné à la gestion de l'appareil. De plus, il est préférable que les différents dispositifs placés à l'intérieur de l'appareil soient disposés dans des enceintes différentes et isolées les unes des autres. Ainsi, toujours dans l'exemple d'un appareil distributeur de titres de transport, l'appareil est divisé en trois enceintes distinctes, à savoir une première enceinte destinée à contenir le numéraire encaissé (appelée "caisse"), une seconde enceinte destinée à la partie contenant les moyens permettant à l'appareil de fonctionner, que ce soit sur le plan mécanique ou électronique (appelée ci-après "technique"), et enfin une troisième enceinte contenant les moyens propres à l'impression et à la distribution des titres de transport (appelée ci-après "services"). On comprend que, selon leurs usages et destinations, les dispositifs placés respectivements dans chaque enceinte sont susceptibles d'être accessibles par des personnes différentes. En effet, les opérations d'encaissement de la monnaie résultant des transactions sont indépendantes des opérations de maintenance ou de réparation de la partie technique de l'appareil, et indépendantes également des interventions de réparation ou de maintenance relatives au titre de transport. Ces interventions sont différentes par leur nature, et en conséquence sont effectuées, d'une part par des personnes différentes, et d'autre part, à des fréquences très différentes. Par exemple, l'encaissement de la monnaie peut être effectué journellement alors que les titres de transport doivent être réapprovisionnés tous les trois jours, tandis que les opérations de maintenance et de réparation ne sont effectuées sur la partie technique que de façon bihebdomadaire ou mensuelle.

Pour des raisons de sécurité, il est important de maintenir séparées les enceintes mentionnées ci-dessus, compte tenu de la nature et de la destination des dispositifs qu'elles contiennent. En effet, il est important d'éviter toute tentative de fraude sur ces appareils, de la part des personnes appelées à intervenir et accéder à l'intérieur de l'appareil, en vue par exemple de détourner des fonds, frauder les titres de transport et/ou les moyens de fonctionnement de l'appareil.

Il est donc nécessaire de réglementer et contrôler l'accès des enceintes respectives de manière à ne permettre l'accès à chacune d'entre elles qu'aux seules personnes autorisées. A titre d'exemple, la personne chargée de la maintenance ou de l'entretien de la partie service (titre de transport) n'a pas normalement à intervenir sur les moyens de fonctionnement de l'appareil (partie technique) ni sur les moyens d'encaissement (caisse).

De façon connue, on prévoit sur ce type d'appareil, une porte d'accès pour chacune des enceintes, chaque porte étant munie d'une serrure actionnée par sa propre clé. Ainsi, un appareil distributeur de titres de transport est pourvu, de façon connue, de plusieurs portes distinctes, susceptibles d'être ouvertes par l'intermédiaire d'une clé propre. En conséquence, chaque appareil est associé à plusieurs clés différentes. On comprend aisément que la gestion d'un tel système de fermeture devient extrêmement compliqué lorsque le nombre d'appareils devient relativement grand.

Une autre solution connue consiste à prévoir une seule enceinte associée à une porte unique, et comprenant à l'intérieur un volume définissant une sous-enceinte contenant par exemple la caisse et accessible avec une autre clé. Ce système connu, s'il permet, en fournissant les deux clés à la personne chargée de la caisse, d'empêcher l'accès à cette dernière à la personne ne possédant que la clé de la porte principale, n'empêche pas par définition, a la personne chargée de l'encaissement, d'avoir accès au reste de l'appareil avec les conséquences qui peuvent en résulter et mentionnées précédemment. Un autre désavantage de la porte unique est que cette dernière, afin de permettre l'accès aisé aux enceintes ou à l'enceinte unique définie à l'intérieur de l'appareil, doit être de grande taille, ce qui en augmente la vulnérabilité du fait de sa grande surface et de la grande longueur linéaire des bords de la porte qui constituent les points les plus vulnérables de cette dernière.

Ainsi, de façon connue, soit on munit l'appareil d'une pluralité de portes actionnables chacune par une clé propre, ce qui permet de réduire la surface de chaque porte et donc d'en diminuer la vulnérabilité, mais cependant, présente le défaut d'une gestion très complexe, soit on prévoit une porte unique donnant accès à différentes portes disposées à l'intérieur, ce qui rend vulnérable la porte principale, sans toutefois résoudre de façon globale le problème de l'accès séparé de chaque enceinte à l'intérieur de l'appareil.

Les dispositifs connus permettant la fermeture/ouverture de portes donnant accès chacune à une enceinte d'un appareil, ne donnent pas satisfaction et obligent l'utilisateur et le constructeur à réaliser un compromis entre les contraintes contradictoires exposées ci-dessus.

Par ailleurs, le brevet américain 3 831 408 décrit un dispositif pour commander au moins deux portes, comportant un moyen de commande unique susceptible d'actionner des moyens de blocage aptes à maintenir en position bloquée ou débloquée les portes, de manière que ces dernières puissent être soit toutes bloquées, soit au moins une débloquée et une autre bloquée. Lesdits moyens de blocage comprennent pour chaque porte au moins un pêne associé à un logement récepteur disposé sur la porte correspondante.

La présente invention , selon un premier objet, propose un dispositif pour la fermeture/ouverture d'une pluralité de portes associées chacune à une enceinte (d'un appareil du type distributeur de titres de transport par exemple) et permettant de réglementer et contrôler l'accès à chacune des enceintes et donc aux dispositifs qu'elles contiennent, selon une hiérarchie et un ordre défini à l'avance, afin d'éviter toute fraude de la part des personnes appelées à intervenir sur les dispositifs placés dans ces enceintes respectives.

A cette fin, selon un premier objet de l'invention, le dispositif pour commander l'ouverture/fermeture d'au moins deux portes donnant accès chacune à une enceinte, comportant un moyen de commande unique susceptible de permettre l'accès séparé et contrôlé à chacune desdites enceintes, et susceptible d'actionner des moyens de blocage aptes à maintenir en position bloquée ou débloquée les portes, de manière que ces dernières puissent être soit simultanément toutes bloquées, soit au moins une débloquée et une autre bloquée, lesdits moyens de blocage comportant pour chaque porte un longeron monté en translation sensiblement parallèlement au bord de l'ouverture de ladite enceinte, lesdits moyens de commande comportant une tringle montée en translation parallèlement à elle-même et pourvue, à ses extrémités, d'organes de liaison articulés aptes à provoquer la translation des longerons parallèlement à eux-mêmes, est caractérisé en ce que pour chaque porte ledit longeron, disposé verticalement et susceptible d'être déplacé en translation selon une direction sensiblement verticale, est pourvu d'au moins un doigt formant pène coulissant avec ledit longeron et susceptible de pénétrer dans un logement récepteur prévu sur la porte, correspondante, en ce que ladite tringle est montée horizontalement, et en ce que lesdits organes de liaison sont constitués de leviers en forme de L dont l'extrémité libre d'une branche est montée articulée sur ladite tringle et l'extrémité libre de l'autre branche est associée à un coulisseau rendu solitaire dudit longeron.

Avantageusement, les doigts (formant pènes) sont de longueur différente d'une porte à l'autre. Egalement, les longerons sont susceptibles d'être entraînés en translation d'une part de manière incrémentale et d'autre part, selon des sens différents d'une porte à l'autre. De même, les doigts peuvent être entraînés dans des sens différents (par exemple vers le bas et vers le haut respectivement) d'une porte à l'autre.

Avantageusement, il est prévu plusieurs pènes sur chaque longeron et plusieurs lumières correspondantes sur chaque porte.

De manière avantageuse, le dispositif comporte des moyens de blocage additionnels, actionnables indépendamment des moyens de blocage principaux d'une des portes, de manière à permettre le maintien en position fermée de ladite porte, quelle que soit la position des moyens de blocage principaux.

L'invention présente également un second objet développé ci-après et relatif au problème de la protection contre le vandalisme et l'effraction, par la force, de tels appareils. Les moyens techniques usuellement employés, tels que renforcement et utilisation de matériaux métalliques très résistants, ne suffisent pas à protéger de manière efficace ou constituer une dissuasion suffisante pour empêcher tout acte de vandalisme ou effraction sur ces appareils. La protection contre le vandalisme de ces appareils est d'autant plus difficile qu'ils sont disposés à l'extérieur et donc vulnérables.

On connaît des moyens de fermeture de porte comportant des pènes solidaires de la porte et coulissant dans le plan de celle-ci, et aptes à pénétrer dans des logements correspondant disposés sur le chambranle. Le nombre de pènes proposés peut aller jusqu'à cinq, à savoir trois disposés sur le champ vertical, et les deux autres disposés sur les champs horizontaux respectivement inférieur et supérieur. Ces pènes sont déplacés en translation simultanément par la serrure, sous l'action d'une clé. L'efficacité de ce système connu est tributaire du jeu relatif entre la porte et le chambranle. En effet, l'existence d'un jeu, aussi minime soit-il, permet l'introduction d'un ou de quelques millimètres dans ce dernier d'un outil tel qu'un tournevis ou un pied de biche, qui, par effet de levier, permet de développer des efforts pouvant aller jusqu'à 10 tonnes. Dans l'hypothèse où le jeu est extrêmement faible et ne permet pas l'introduction d'un pied de biche, l'attaque directe du matériau constituant la porte et le chambranle, à la jonction de ces derniers, permet de créer le jeu nécessaire à l'introduction du pied de biche.

Ainsi, les systèmes à pènes connus permettent-ils au mieux de retarder l'ouverture non autorisée de la porte.

Par ailleurs, ces dispositifs sont relativement coûteux, compte tenu de la présence d'un mécanisme relativement complexe d'entraînement en translation d'une pluralité de pènes par l'intermédiaire d'une seule serrure. Cette complexité affecte également la résistance de l'ensemble et oblige donc à renforcer ces derniers par l'utilisation de matériaux extrêmement résistants, donc onéreux. Ce coût élevé est incompatible avec les impératifs économiques qui guident l'utilisation et la fabrication d'appareils distributeurs, par exemple du type mentionné précédemment.

On a proposé, de façon connue, de remédier à ces inconvénients en munissant la porte d'au moins une, par exemple trois, pattes faisant saillie par rapport au plan de la porte. Les pattes sont disposées dans le plan du champ de la porte. Dans l'exemple d'une porte de forme quadrangulaire, les pattes sont de préférence disposées sur un champ vertical, et sont parallèles à l'axe de rotation de la porte. Les pattes sont susceptibles de pénétrer dans des logements prévus sur la paroi de l'enceinte et de forme complémentaire auxdites pattes. Les pattes, une fois en position de fermeture, dépassent de la paroi (au travers desdites ouvertures). Les pattes comportent une lumière disposée de manière qu'elles dépassent de la paroi de l'enceinte, en position de fermeture. Des moyens de blocage, sous la forme de doigts, de forme appropriée, sont susceptibles d'être déplacés entre une position escamotée, permettant le déblocage de la porte, et une position de fermeture, dans lequel les doigts pénètrent à l'intérieur des lumières prévues sur les pattes et ainsi bloquent la porte. Les ouvertures prévues sur la paroi de l'enceinte à protéger sont de forme générale rectangulaire. Les doigts mobiles de blocage sont en forme générale de L et présentent un mouvement combinant une translation verticale et une translation horizontale. La résultante est sensiblement proche d'un mouvement en arc de cercle ou arc d'ellipse.

Ce dispositif connu donne satisfaction.

Cependant, il est susceptible de perfectionnement, en vue d'en améliorer les capacités de résistance à l'effraction. En effet, le mouvement des doigts de blocage oblige à faire appel à un mécanisme d'entraînement complexe par l'intermédiaire de la serrure. En outre, les pattes, compte tenu de leur disposition sur la porte, présentent un encombrement minimal qu'il est difficile, voire impossible de réduire en dessous d'un certain seuil sans affecter leur résistance. Il en résulte que le nombre de pattes qu'il est possible de disposer sur une même porte ne peut être augmenté indéfiniment. Ainsi, la résistance de la porte pourvue d'un dispositif connu de ce type, bien que déjà relativement élevée, présente une certaine limite. Or, les contraintes auxquelles sont soumis les appareils sur lesquels sont disposées de telles portes sont élevées, et ont tendance à augmenter d'année en année, compte tenu notamment de l'exigence de fiabilité toujours accrue des utilisateurs de tels appareils, et par ailleurs, de l'augmentation en puissance des moyens d'effraction.

Il est donc souhaitable de pouvoir augmenter la résistance à l'effraction de portes prévues sur des appareils du type mentionné ci-dessus, disposés en plein air ou dans des lieux accessibles au public.

La présente invention, selon un second objet, vise à remédier aux inconvénients des systèmes connus, et propose un dispositif permettant de maintenir en position fermée, avec un haut degré de sécurité, et de retarder l'ouverture par effraction de cette dernière. L'effet obtenu est dissuasif et conduit à l'abandon par la personne effectuant l'effraction.

A cette fin, selon un second objet de l'invention, ledit dispositif comprend pour chaque porte :
- au moins une patte comprenant une lumière;
- au moins une encoche apte à recevoir ladite patte;
- au moins un pène, relié à une serrure et apte à être déplacé entre une position de déblocage escamotée et une position de blocage où il pénètre dans ladite lumière,
ladite patte et ladite encoche associée étant dans un plan sensiblement perpendiculaire au plan de ladite porte.

Avantageusement, la patte est disposée sur la porte et le pène et la serrure sur l'enceinte.

L'invention sera bien comprise à la lumière de la description qui suit des exemples de mise en oeuvre non limitatifs, et se référant aux dessins annexés dans lesquels:
- la figure 1 montre une vue en perspective d'un appareil distributeur de titre de transport auquel s'applique l'invention;
- les figures 2A, 2B, 2C et 2D montrent, à échelle réduite, l'appareil de la figure 1, pour des positions différentes des portes;
- la figure 3 montre en perspective schématique les moyens de commande associés aux pênes de fermeture des portes;
- la figure 4 montre une vue de détail en pespective des moyens de commande unique susceptibles d'actionner les moyens de blocage des portes;
- la figure 5 montre une vue de côté d'un longeron pourvu de pênes;
- la figure 6A est une vue en perspective montrant les moyens de fermeture des portes;
- la figure 6B est une vue en coupe transversale du dispositif de la figure 6A, en position fermée de la porte;
- la figure 6C montre une vue en coupe longitudinale des moyens de fermeture de la figure 6A, en position fermée de la porte;
- les figures 7A, 7B, 7C et 7D montrent en perspective les moyens de blocage et d'ouverture des portes pour respectivement chacune des portes représentées ouvertes;
- les figures 8A, 8B, 8C et 8D, montrent schématiquement, en vue de côté, les positions respectives de deux longerons, pour les trois portes respectivement de l'appareil de la figure 1, et les positions ouvertes et fermées de ces dernières; et
- la figure 9 montre une autre forme de réalisation de trois pènes associés à trois portes respectivement.

En référence à la figure 1, il est montré de façon schématique, une vue perspective d'un appareil distributeur de titres de transport (train ou métro) et portant la référence générale 1. L'appareil 1 est de forme générale parallélépipédique et présente des dimensions, par exemple, hauteur: 195 cm, largeur: 110 cm et profondeur: 60 cm. Le poids de tels appareils peut atteindre 500 kg. L'appareil 1 comprend sur sa façade trois portes 2, 3, 4 montées à rotation sur l'appareil et susceptibles d'être ouvertes et/ou fermées par l'intermédiaire d'un moyen de commande unique, décrit en détail ci-après, et actionnable par l'intermédiaire d'une serrure spéciale et unique pour l'ensemble des trois portes. A cette serrure, sont associées des clés différentes, dont l'une d'elles est représentée, portant la référence 5 et permettant la rotation du barillet de ladite serrure dans des sens et amplitudes différents. A chaque porte, 2, 3 et 4 est associée respectivement une enceinte à l'intérieur de l'appareil 1, chaque enceinte étant pourvue à l'intérieur de différents dispositifs ou systèmes nécessaires au fonctionnement de l'appareil. Par exemple, la porte 2 en partie supérieure donne accès à une enceinte dite "technique" comprenant l'ensemble des moyens permettant le fonctionnement de l'appareil tel que par exemple des moyens électroniques et mécaniques permettant le fonctionnement et la distribution des titres de transport et l'alimentation en énergie des dispositifs électriques de l'appareil distributeur. La porte inférieure droite portant la référence 3 donne l'accès à la partie "caisse" contenant des moyens de stockage du numéraire introduit par les utilisateurs. Enfin, la porte 4 (du côté inférieur gauche) donne accès à une enceinte, appelée "titre", et dans laquelle sont disposés les moyens de stockage des titres de transport, les moyens d'impression et de distribution de ces derniers.

La figure 2A montre l'appareil 1, toutes portes fermées. Les figures 2B, 2C et 2D montrent l'appareil, les portes 2, 3 et 4 respectivement ouvertes, les flèches de chaque figure montrant le sens d'ouverture de la porte correspondante. Dans l'exemple représenté, la porte supérieure 2 (technique) est montée selon un axe de rotation horizontal disposé sur le bord supérieur de ladite porte 2, tandis que la porte 3 (caisse) est montée en rotation selon un axe vertical disposé sur le bord gauche de la porte 3, et enfin la porte 4 (titre) est montée à rotation selon un axe vertical du côté droit de la porte 4. Les axes verticaux de rotation des portes 3 et 4 sont proches l'un de l'autre.

Le blocage/déblocage des portes, à partir de leur position fermée, telle que représentée aux figures 1 et 2A, est décrit ci-après en référence aux figures 3 à 8, plus particulièrement.

Comme montré sur la figure 3, le dispositif de l'invention comporte d'une part, des moyens de commande unique et portant la référence générale 6, et des moyens de blocage des portes, portant la référence générale 7. Les moyens de blocage sont constitués de pièces longitudinales, sous la forme de longerons, portant les références 8, 9, 10 et 11. Les longerons 8 et 10 d'une part et les longerons 9 et 11 d'autre part, sont disposés dans le prolongement l'un de l'autre respectivement. Le longeron 8 est dans le prolongement et solidaire du longeron 10, tandis que le longeron 9 est solidaire et dans le prolongement du longeron 11. Les longerons 8 et 10 sont parallèles aux longerons 9 et 11, et sont disposés à une distance constituant sensiblement la largeur de l'appareil distributeur 1. Plus précisément, les longerons 8 et 10 sont disposés sensiblement au niveau du bord des portes correspondantes respectivement 2 et 4, tandis que les longerons 9 et 11 sont disposés sensiblement au niveau des bords correspondant respectivement des portes 2 et 3. D'un point de vue mécanique et de leur fonctionnement, les pènes 8 et 10 constituent un longeron unique; il en est de même des longerons 9 et 11.

Le moyen de commande unique 6, représenté plus en détail à la figure 4, comprend une serrure 12 susceptible d'être actionnée par une clé 5 (figure 1) et apte à commander, sous l'action de cette clé, la translation d'une tringle 13, parallèlement à elle-même, dans les deux sens, de préférence. La tringle 13 est pourvue à ses extrémités d'organes de liaison articulée constitués d'un levier respectivement 14 et 15 et d'un coulisseau respectivement 16 et 17. Les leviers 14 et 15 sont montés à rotation selon un axe respectivement 18 et 19, solidaire du bâti de l'appareil 1. Les leviers sont en forme générale de L dont une extrémité libre est montée à rotation sur l'extrémité correspondante 13A, 13B de la tringle, tandis que l'autre extrémité libre du levier est associée au coulisseau respectivement 16, 17, par l'intermédiaire d'un tourillon s'engageant dans une gorge solidaire du coulisseau. Chaque coulisseau 16, 17 est pourvu de pattes permettant le passage de boulons afin de solidariser le coulisseau 16 aux longerons 8 et 10, et le coulisseau 17 aux longerons 9 et 11.

La double flèche f (figure 4) montre les déplacements possibles de la tringle 13, qui ainsi entraîne en rotation autour de leurs axes respectifs 18, 19, les leviers 14 et 15 qui, à leur tour, entraînent en translation les coulisseaux correspondants 16 et 17 selon des directions sensiblement transversales à la direction de déplacement de la tringle 13. La tringle 13 est disposée sensiblement horizontalement, et les coulisseaux 16 et 17 sont donc déplacés dans une direction sensiblement verticale, et il en est de même des longerons 8-11.

On comprend que, compte tenu du mécanisme des moyens de commande décrit ci-dessus, pour une rotation de la clé 5, par exemple dans le sens des aiguilles d'une montre, la tringle 13 est déplacée dans une direction, ce qui provoque le déplacement des longerons 8 et 10, selon une direction descendante par exemple, tandis que les longerons 9 et 11 subissent une translation dans la direction opposée (ascendante).

Les longerons 8 à 11 sont constitués de pièces métalliques dont un exemple de réalisation est montré en détail à la figure 5. Le longeron, par exemple le longeron 8, est constitué d'un profilé longiforme comprenant au moins un doigt, et de préférence une pluralité de doigts, par exemple huit, dont trois sont représentés sur la figure 5 avec les références 20, 21 et 22. Le doigt 22, disposé à l'extrémité inférieure du longeron 8, est conformé par l'extrémité biseautée 23 du longeron 8, tandis que les autres doigts formant pène (20, 21) sont conformés par des évidements en forme de L, conformant les doigts 21 et 22 en forme de crochet.

Les moyens de blocage en position fermée des portes, à l'aide des longerons pourvus des doigts formant pène, sont décrits avec plus de détails, notamment en vue de montrer leur fonctionnement, en référence aux figures 6A, 6B et 6C. A noter que la forme de réalisation montrée sur ces figures constitue un mode particulièrement avantageux de mise en oeuvre des moyens de blocage, et à ce titre, constitue un objet en soi de l'invention.

Sur la figure 6A, on a représenté de manière schématique, et en perspective, d'une part, un longeron tel que le longeron 8, susceptible d'être déplacé en translation parallèlement à lui-même et maintenu à cet effet, par une pièce longiligne 25. La pièce longiligne 25 est solidaire du bâti de l'appareil 1 et plus précisément, disposée à proximité du bord de l'ouverture de l'enceinte correspondante et susceptible d'être fermée par la porte correspondante (2, 3 ou 4). Les moyens de blocage comportent également, pour une porte donnée, un ensemble de pattes horizontales 26, dont une seule est représentée sur la figure 6A pour des raisons de simplification. Est représentée en coupe, au droit d'une des pattes, le bord libre de la porte correspondante, par exemple, la porte 2. La pièce longiligne 25 associée au longeron de blocage 8 comporte, vue en section droite, une première paroi 27 parallèle et disposée en regard d'une seconde paroi constituée elle-même de deux parois 28 et 29, les parois 28 et 29 étant parallèles entre eux et décalés, transversalement à leur plan, et reliés par un décrochement formant épaulement 30. Ainsi, les parois 27 et 28 conforment un logement en forme générale de U, vu en section droite, et dans lequel est susceptible de se déplacer dans une direction longitudinale, le longeron correspondant, à savoir le longeron 8 dans l'exemple des figures 6A, 6B et 6D. La pièce longiligne 25 comporte, dans la partie en U formée par les parois 27 et 28, réceptrices du longeron 8, des encoches dont deux sont visibles sur la figure 6A, et portant les références 31 et 32. Les encoches présentent une hauteur, dans la direction longitudinale de l'élément longiligne 25, sensiblement égale et légèrement supérieure à l'épaisseur des pattes 26 prévues sur les portes. Ainsi, en position de fermeture des portes, après avoir déplacé la porte selon la flèche g de la figure 6A, les pattes correspondantes s'engagent dans les encoches 31 et 32, tandis que le bord ou flan d'extrémité de la porte 2, du côté des pattes 26, présente une partie massive susceptible de venir en regard et se loger dans l'espace défini par le décrochement 30 de la pièce longiligne 25 (voir figure 6B).

Les pattes 26 sont pourvus chacune d'une lumière 33, de forme et position telles que, une fois la porte en position fermée (figure 6B), la lumière 33 de chaque patte 26 soit sensiblement contenue à l'intérieur du U formé par les parois 27 et 28 de l'élément longiligne 25, ledit U formant le logement récepteur du longeron correspondant. A noter, pour des raisons de commodité, que le longeron n'a pas été représenté sur la figure 6B.

On comprend que, partant de la position de la figure 6B, c'est-à-dire la porte étant fermée, la translation selon la flèche h (figure 6A) du longeron 8 provoque le déplacement des pènes 20 et 21 qui pénètrent dans les lumières 33 prévues sur les pattes 26, et ainsi bloquent la porte correspondante.

La figure 6C montre de côté le pène 20 du longeron 8 dans une position escamotée, et le même pène 20' du longeron 8' dans la position de blocage où l'on voit que le pène 20' a pénétré à l'intérieur du logement 33, et ainsi bloque la porte en rotation puisque le pène disposé à l'intérieur de la lumière 33 empêche la translation de la patte 26. Il en est ainsi pour chacune des pattes 26 associée à chaque pène, pour un longeron donné et pour une porte donnée. La figure 6C ne montre, pour des commodités de compréhension, qu'une partie des moyens de blocage pour une porte donnée, à savoir un pène et une patte correspondante.

En référence à la figure 3, on voit que les pènes des longerons 8 à 11 sont disposés dans des directions différentes, et plus précisément que les pènes des longerons 8, 10 et 11 sont dirigés vers le bas, tandis que les pènes du longeron 9 sont dirigés vers le haut. Ceci permet de fermer ou débloquer les portes 2, 3 et 4 selon un ordre déterminé, compte tenu des mouvements respectifs et différents des longerons 8 et 10 d'une part, et 9 et 11 d'autre part.

Les figures 7A à 7D montrent la face frontale de l'appareil 1, et notamment les trois portes associées à leurs moyens de blocage respectifs, pour chaque position des moyens de blocage. La figure 7A montre l'appareil dont les trois portes sont fermées et condamnées, c'est-à-dire que les pènes des longerons 8 à 11 sont disposés à l'intérieur des lumières 33 prévues sur les pattes 26 solidaires des portes. Un mouvement de rotation donné de la clé, permet de débloquer la porte supérieure 2, par la translation du longeron 8 vers le haut, et du longeron 9 vers le bas, ce qui déplace les pènes correspondant dans une direction telle que ces derniers quittent les lumières 33 et ainsi libèrent la porte 2, dont la position ouverte est représentée sur la figure 7B. A noter, que dans cette position, les deux autres portes 3 et 4 sont maintenues fermées, le mouvement ascendant du longeron 10 associé à la porte 4 ne permettant pas le déblocage de cette dernière, et de même le mouvement descendant du longeron 11 ne permettant le déblocage de la porte 3.

Le mouvement de la clé est poursuivi dans le même sens ou effectué dans le sens inverse, et permet alors, par mouvements inverses des longerons, de débloquer la porte 3 par exemple (voir figure 7C), tandis que les deux autres portes sont maintenues fermées. De même, un mouvement complémentaire et additionnel de la clé 5 permet de débloquer la porte 4 (figure 7D) tandis que les deux autres portes sont maintenues fermées.

Les moyens permettant de fermer et débloquer les portes successivement et de manière contrôlée et hiérarchisée, sont explicités plus en détail ci-après, plus particulièrement en référence aux figures 8A, 8B, 8C et 8D, montrant un exemple de réalisation des longerons, et notamment une partie de ces derniers. Pour chaque figure 8, sont représentés deux longerons 8/10 et 9/11, en des positions respectives différentes des longerons, c'est-à-dire pour des positions d'ouverture respectives différentes des portes, similaires aux portes 2, 3 et 4 de l'appareil 1. Les organes et éléments des figures 8 similaires à ceux des autres figures (notamment figures 1, 2, 3, 6) portent les mêmes références ou des références similaires. Ainsi, les longerons respectivement 8/10 et 9/11 correspondent à ceux de la figure 3. Chaque longeron est pourvu d'un pène en partie supérieure et d'un pène en partie inférieure. A chaque pène est associé à une patte (similaire à la patte 26 des figures 6A et 6B) solidaire de la porte correspondante. A chaque pène correspond une patte et donc une porte. Le dernier chiffre du numéro de référence de chaque organe ou élément se réfère à la référence de la porte correspondante (2, 3 ou 4 des figures 1 et 2). Par exemple, le pène 204, la patte 264 et la lumière 334 prévue sur cette dernière, se rapportent tous trois à la porte 4. Pour des raisons de clarté, sur chaque longeron n'a été représenté qu'un pène unique pour la porte correspondante, à l'exception de la porte 2 associée à deux pènes situés sur deux longerons respectivement disposés sur chaque côté de la porte 2.

On a représenté sur la partie gauche de la figure 8A un premier longeron 8/10, tandis que sur la partie droite de la figure 8A est représenté un second longeron 9/11. Le longeron 8/10 comporte deux pènes 202 et 204 tournés vers le bas, tandis que le longeron 9/11 comporte un pène 202' tourné vers le haut et un pène 203 tourné vers le bas. Le longeron 8/10 est associé à deux pattes 262 et 264 tandis que le longeron 9/11, est associé à deux pattes 262' et et 263. Chaque patte comporte une lumière portant les références respectives 332, 332', 333 et 334, lesdites lumières étant de forme et de dimensions telles qu'elles permettent la pénétration des pènes, respectivement 202, 202', 203 et 204, de la manière décrite en référence à la figure 6A. Les pattes 262 et 262' sont solidaires de la porte 2, la patte 263 de la porte 3, et la patte 264 de la porte 4.

En position telle que montrée sur la figure 8A, les trois portes 2, 3 et 4 correspondant aux pattes 202, 202', 203 et 204 sont bloquées en position de fermeture puisque les pènes sont disposés à l'intérieur des lumières des pattes solidaires des portes.

Partant de la position de blocage montrée sur la figure 8A, l'action par l'utilisateur sur la serrure 12 des moyens de commande unique, provoque la translation de la tringle 13 suivant une direction donnée et ainsi provoque le déplacement selon la flèche I du longeron 8/10, en mouvement ascendant, tandis que le longeron 9/11 est déplacé en translation selon un mouvement descendant, et on aboutit ainsi à la position représentée sur la figure 8B. Le déplacement en translation verticale (descendante ou ascendante respectivement) des longerons est d'un incrément de longueur donnée, et plus précisément d'une longueur légèrement supérieure à l'épaisseur des pattes 262, 262', 263 et 264. Ainsi, comme montré sur la figure 8B, le pène 202 est dégagé de la lumière 332 de la patte 262. Il en est de même du pène 202' déplacé hors de la lumière 332' de la patte 262'. Ainsi la porte 2 est susceptible d'être ouverte. Le mouvement concommittant selon une direction descendante (flèche I) du longeron 9/11 ne permet pas de débloquer la porte correspondante 3 qui reste bloquée.

Le passage de la position montrée sur la figure 8A où toutes les portes sont fermées, à la position montrée sur la figure 8B, où seule la porte 2 est ouverte, a été réalisé par la rotation de la clé 5 dans la serrure 12 d'une fraction de tour, dans une direction donnée, (par exemple sens inverse des aiguilles d'une montre).

Afin de libérer une autre porte, par exemple la porte 4, l'utilisateur, partant de la figure 8A (où toutes les portes sont fermées) tourne la clé dans le même sens que l'opération précédente, (c'est-à-dire dans le sens inverse des aiguilles d'une montre), selon deux fractions de tour (soit deux fois un quart de tour). On aboutit à la position montrée sur la figure 8C, où les mouvements des longerons 8/10 et 9/11 selon la flèche II, ont permis de libérer la porte 4, tout en maintenant fermée la porte 3 (la porte 2 étant également ouverte).

Partant de la position représentée sur la figure 8A (toutes portes fermées) l'utilisateur, afin de permettre l'ouverture de la porte 4, tourne la clé dans le sens inverse des opérations précédentes (sens des aiguilles d'une montre), selon une fraction de tour, pour aboutir à une quatrième position telle que représentée sur la figure 8D. Les longerons sont déplacés selon une direction descendante (flèche III) pour le longeron 8/10, et ascendante pour le longeron 9/11. Ainsi, les portes 2 et 4 sont maintenues fermées, tandis que la porte 3 est débloquée.

A chacune des positions de la clé, en faisant varier le sens de rotation, et le nombre d'incréments de fraction de tour (par exemple par multiples d'un quart de tour) on réglemente l'ouverture des portes correspondantes de manière qu'à chaque position une seule porte soit ouverte, tandis que les deux autres sont fermées (ou au moins une autre).

Le tableau ci-après montre l'état ouvert (O) ou fermé (F) des portes 2, 3 et 4 pour chacune des positions A à D en référence aux figures 8A à 8D correspondantes:

| | 2 | 3 | 4 |
|---|---|---|---|
| A | F | F | F |
| B | O | F | F |
| C | O | F | O |
| D | F | O | F |

Comme on peut le remarquer sur le tableau ci-dessus, en position C, les portes 2 et 4 sont simultanément débloquées, alors qu'il est des cas où la personne procédant à l'ouverture de la porte 4 (position C), ne devrait normalement avoir accès qu'à l'enceinte accessible par la porte 4, tandis que l'accès à l'enceinte commandé par la porte 2 ne lui est pas autorisé.

On remédie à cet état de fait en munissant le dispositif de l'invention de moyens de blocage auxiliaires, aptes à bloquer temporairement la porte 2; ces moyens auxiliaires sont par exemple constitués d'une goupille susceptible de pénétrer dans un logement 50 prévu dans l'une des pattes (262) de la porte 2. La goupille (non représentée) est susceptible d'être actionnée, par exemple par l'intermédiaire d'un électro-aimant (non représenté et connu en lui-même).

Le fonctionnement des moyens auxiliaires de blocage est le suivant. La personne chargée d'accéder à l'enceinte correspondant à la porte 4, doit tourner la clé dans un sens de rotation donné (sens de rotation inverse des aiguilles d'une montre), et selon deux incréments de rotation, tels que par exemple deux fois un quart de tour, pour aboutir à la position C (figure 8C) afin d'ouvrir la porte 4, tout en maintenant fermées les portes 2 et 3. Cependant, lors de la rotation de la clé, celle-ci après avoir effectué un incrément de rotation (un quart de tour) provoque le déplacement des longerons et on aboutit à la position B, représentée sur la figure 8B, où la porte 2 est ouverte, ce qui normalement n'est pas permis puisque la personne ne devrait pas avoir accès à cette porte mais seulement à la porte 4. Partant de la position neutre où toutes les portes sont fermées (figure 8A), les moyens de blocage auxiliaires, sous la forme de la goupille et de l'électro-aimant associés, sont disposés de manière que la goupille pénètre dans le logement 50 de la patte 262 et verrouille la porte 2 correspondante. Ainsi, lors du passage de la position 8A à la position 8C, la porte 2 est maintenue fermée par la goupille.

Pour avoir accès à la porte 2, l'utilisateur tourne la clé 5 dans la serrure 12 dans le sens inverse de rotation des aiguilles d'une montre, d'un quart de tour. En cette position (figure 8B), les portes 3 et 4 sont retenues fermées par les pènes correspondant 203 et 204, tandis que la porte 2 est également retenue fermée par la goupille disposée dans le logement 50 du longeron 8/10, bien que les pènes 202 et 202' soient libérés des lumières 332 et 332' des pattes 262 et 262'. Des moyens d'actionnement indépendants, déclenchés par exemple par une carte à mémoire électronique, sont prévus et sont susceptibles d'être actionnés uniquement par une personne autorisée, c'est-à-dire en l'occurrence la personne chargée des opérations dans l'enceinte accessible par la porte 2. Une fois les opérations dans ladite enceinte terminées, la fermeture des trois portes, c'est-à-dire le retour à la position neutre (figure 8A), provoque la réinsertion de la goupille dans le logement 50 de la porte 2 et on retrouve la position neutre A indiquée sur le tableau ci-dessus.

Il est à noter que pour des commodités de compréhension, sur les figures 8A, 8B, 8C et 8D, n'a été représentée qu'une partie de chaque longeron, un seul pène, et une seule patte de blocage. Il est bien entendu que chaque logeron comporte une pluralité de pènes associés chacun à une patte prévue sur la porte correspondante.

En référence à l'appareil de la figure 1, les figures 7B, 7C et 7D montrent les portes 2, 3 et 4 ouvertes d'une manière similaire à celles décrites précédemment en relation avec les figures 8.

On a représenté, sur la figure 9, une autre forme de réalisation comprenant un longeron L1 comportant un pène 101 associé à une patte 301 d'une porte P1, et un longeron L2 comprenant un pène 102 associé à une patte 302 d'une porte P2 et un pène 103 associé à une patte 303 d'une porte P3. Les mouvements de la clé dans la serrure dans un sens (R1) ou dans l'autre (R2, R3), selon des pas ou incréments de rotation donnés, permet de disposer les portes dans les états suivants: Position R1, la porte P1 est ouverte, et les portes P2 et P3 sont fermées. Position R2: les portes P1 et P2 sont fermées, la porte P3 est ouverte. Position R3: la porte P1 est fermée tandis que les portes P2 et P3 sont ouvertes.

En faisant varier, d'une porte à l'autre, les paramètres tels que l'orientation des pènes (vers le haut, vers le bas), le sens de déplacement du pène (ascendant ou descendant), la longueur du pène, et enfin la longueur de déplacement par pas du pène (c'est-à-dire par incrément de rotation de la clé), on peut créer un grand nombre de combinaisons possibles permettant de commander l'ouverture et la fermeture des portes selon une hiérarchie et une séquence déterminées.

On peut augmenter la fiabilité du dispositif et la sécurité d'utilisation, en affectant à chaque personne susceptible d'avoir accès à une enceinte seulement, une clé ne permettant la rotation de cette dernière que dans un sens donné, ce qui permet d'empêcher la manoeuvre des longerons suivant une direction opposée.

## Revendications

1. Dispositif pour commander l'ouverture/fermeture d'au moins deux portes (2, 3, 4) donnant accès chacune à une enceinte, comportant un moyen (6) de commande unique susceptible de permettre l'accès séparé et contrôlé à chacune desdites enceintes, et susceptible d'actionner des moyens (8, 9, 10, 11) de blocage aptes à maintenir en position bloquée ou débloquée les portes (2, 3, 4), de manière que ces dernières puissent être soit simultanément toutes bloquées, soit au moins une débloquée et une autre bloquée, lesdits moyens de blocage comportant pour chaque porte un longeron (8, 9, 10, 11) monté en translation sensiblement parallèlement au bord de l'ouverture de ladite enceinte, lesdits moyens de commande comportant une tringle (13) montée en translation parallèlement à elle-même et pourvue, à ses extrémités, d'organes (14, 15, 16, 17) de liaison articulés aptes à provoquer la translation des longerons (8, 9, 10, 11) parallèlement à eux-mêmes, caractérisé en ce que pour chaque porte ledit longeron, disposé verticalement et susceptible d'être déplacé en translation selon une direction sensiblement verticale, est pourvu d'au moins un doigt (20, 21, 22) formant pène coulissant avec ledit longeron et susceptible de pénétrer dans un logement récepteur (26, 33) prévu sur la porte correspondante, en ce que ladite tringle (13) est montée horizontalement, et en ce que lesdits organes (14, 15, 16, 17) de liaison sont constitués de leviers (14, 15) en forme de L dont l'extrémité libre d'une branche est montée articulée sur ladite tringle (13) et l'extrémité libre de l'autre branche est associée à un coulisseau (16, 17) rendu solitaire dudit longeron.

2. Dispositif selon la revendication 1, caractérisé en ce que lesdits pènes (20, 21, 22) sont de longueurs différentes d'une porte à l'autre.

3. Dispositif selon l'une des revendications 1 ou 2 caractérisé en ce que lesdits pènes (20, 21, 22) sont susceptibles d'être entraînés en translation selon des sens différents d'une porte à l'autre.

4. Dispositif selon l'une quelconque des revendications 1 à 3, caractérisé en ce que les pènes (20, 21, 22) sont susceptibles d'être entraînés en translation de manière incrémentale.

5. Dispositif selon l'une quelconque des revendications 1 à 4, caractérisé en ce que les pènes (20, 21, 22) sont tournés dans des directions différentes, vers le bas et/ou vers le haut, d'une porte à l'autre, et sur un même longeron.

6. Dispositif selon l'une quelconque des revendications 1 à 5, caractérisé en ce que chaque longeron (8, 9, 10, 11) est pourvu d'une pluralité de pènes (20, 21, 22), et chaque porte (2, 3, 4) comporte plusieurs lumières (33) correspondantes.

7. Dispositif selon l'une quelconque des revendications 1 à 6, caractérisé en ce qu'il comporte en outre des moyens de blocage additionnels actionnables indépendamment des moyens de blocage principaux d'une des portes, de manière à permettre le maintien en position bloquée d'au moins une porte quel que soit l'état, bloqué/non bloqué, des moyens de blocage principaux.

8. Dispositif selon l'une des revendications 6 ou 7, caractérisé en ce qu'il comprend, pour chaque porte (2, 3, 4)
- au moins une patte (26) comprenant une lumière (33),
- au moins une encoche (31, 32) apte à recevoir ladite patte (26),
- au moins un pêne (20), relié à une serrure et apte à être placé entre une position de déblocage escamotée et une position de blocage où le pêne (20) pénètre dans ladite lumière (33), ladite patte (26) et ladite encoche (31, 32) associée étant dans un plan sensiblement perpendiculaire au plan de ladite porte.

9. Dispositif selon la revendication 8, caractérisé en ce que la serrure et le pène sont disposés sur l'enceinte tandis que la patte est disposée sur la porte.

## Patentansprüche

1. Vorrichtung für das Steuern des Öffnens/Schließens mindestens zweier Türen (2, 3, 4), von denen jede Zugang zu einem Raum verschafft, umfassend ein einziges Steuermittel (6), das den getrennten und kontrollierten Zugang zu jedem dieser Räume ermöglicht, und zum Betätigen von Sperrmitteln (8, 9, 10, 11) ausgebildet ist, die die Türen (2, 3, 4) in gesperrter oder entsperrter Position halten können derart, daß entweder diese letzteren sämtlich gesperrt sind oder mindestens eine entsperrt und die anderen gesperrt sind, welche Sperrmittel für jede Tür einen Holm (8, 9, 10, 11) umfassen, der translatorisch im wesentlichen parallel zur Kante der öffnung des Raumes beweglich montiert ist, welches Steuermittel eine parallel zu sich selbst translatorisch verlagerbare und an ihren Enden mit angelenkten, die Verlagerung der Holme (8, 9, 10, 11) parallel zu sich selbst bewirkenden Verbindungsorganen (14, 15, 16, 17) versehene Stange (13) umfaßt, dadurch gekennzeichnet, daß für jede Tür der Holm, vertikal angeordnet und translatorisch in im wesentlichen vertikaler Richtung verlagerbar, mit mindestens einem einen Schließriegel bildenden Finger (20, 21, 22) versehen ist, der in eine an der entsprechenden Tür vorgesehene Riegelfalle (26, 33) eingreifen kann, daß die Stange (13) horizontal montiert ist, und daß die Verbindungsorgane (14, 15, 16, 17) von L-förmigen Hebeln (14, 15) gebildet sind, bei denen das freie Ende eines Arms gelenkig an der Stange (13) montiert ist und das freie Ende des anderen Arms einem mit dem Holm verbundenen Schieber (16, 17) zugeordnet ist.

2. Vorrichtung nach Anspruch 1, dadurch gekennzeichnet, daß die Schließriegel (20, 21, 22) von einer Tür zur anderen unterschiedliche Länge aufweisen.

3. Vorrichtung nach Anspruch 1 oder 2, dadurch gekennzeichnet, daß die Schließriegel (20, 21, 22) zur translatorischen Verlagerung in von einer Tür zur anderen unterschiedlichem Sinne antreibbar sind.

4. Vorrichtung nach einem der Ansprüche 1 bis 3, dadurch gekennzeichnet, daß die Schließriegel (20, 21, 22) zur translatorischen Verlagerung in inkrementaler Weise antreibbar sind.

5. Vorrichtung nach einem der Ansprüche 1 bis 4, dadurch gekennzeichnet, daß die Schließriegel (20, 21, 22) in unterschiedlichen Richtungen, nach oben und/oder nach unten, von einer Tür zur anderen und auf demselben Holm gedreht sind.

6. Vorrichtung nach einem der Ansprüche 1 bis 5, dadurch gekennzeichnet, daß daß jeder Holm (8, 9, 10, 11) mit einer Mehrzahl von Schließriegeln (20, 21, 22) versehen ist und jede Tür (2, 3, 4) mehrere entsprechende Fallen (33) aufweist.

7. Vorrichtung nach einem der Ansprüche 1 bis 6, dadurch gekennzeichnet, daß sie ferner zusätzliche, unabhängig von den Hauptsperrmitteln einer der Türen betätigbare Sperrmittel umfaßt, derart, daß das Halten in gesperrter Position mindestens einer Tür bei beliebigem Zustand, gesperrt oder entsperrt, der Hauptsperrmittel ermöglicht wird.

8. Vorrichtung nach einem der Ansprüche 6 oder 7, dadurch gekennzeichnet, daß sie für jede Tür (2, 3, 4) umfaßt:
- mindestens eine Lasche (26) mit einer Riegelfalle (33),
- mindestens eine die Lasche (26) aufnehmende Ausnehmung (31, 32),
- mindestens einen Schließriegel (20), der mit einem Schloß verbunden ist und zwischen einer verdeckten Entsperrposition und einer Sperrposition plazierbar ist, in der der Schließriegel (20) in die Riegelfalle (33) eingreift, wobei die Lasche (26) und die zugeordnete Ausnehmung (31, 32) in einer zur Ebene der Tür im wesentlichen senkrechten Ebene liegen.

9. Vorrichtung nach Anspruch 8, dadurch gekennzeichnet, daß das Schloß und der Schließriegel an dem Raum angeordnet sind, während die Lasche an der Tür angeordnet ist.

## Claims

1. A device for controlling the opening and closing of at least two doors (2, 3, 4), each giving access to an enclosure, comprising a single control means (6) adapted to allow separate and controlled access to each of said enclosures, and adapted to operate locking means (8, 9, 10, 11) for keeping the doors (2, 3, 4) locked or for unlocking them, in such a manner that the doors can be either all locked at the same time or else at least one unlocked and another locked, said locking means comprising, for each door, a bar (8, 9, 10, 11) mounted to move substantially parallel to the edge of the opening of said enclosure said control means comprising a rod (13) mounted to move parallel to itself and provided, at its ends, with articulated connecting means (14, 15, 16, 17) adapted to cause the movement of the bars (8, 9, 10, 11) parallel to themselves, the device being characterized in that, for each door, said bar, disposed vertically and adapted to move in a substantially vertical direction, is provided with at least one finger (20, 21, 22) forming a bolt sliding with said bar and adapted to enter into a receiving seat (26, 33) provided on the corresponding door, in that said rod (13) is mounted horizontally and in that said connecting means (14, 15, 16, 17) are each formed by a lever (14, 15) in the shape of an L, of which the free end of one arm is pivoted to said rod (13) and the free end of the other arm is coupled to a slider (16, 17) integral with said bar.

2. A device according to claim 1, characterized in that said bolts (20, 21, 22) have different lengths from one door to the other.

3. A device according to claim 1 or 2, characterized in that said bolts (20, 21, 22) are adapted to be moved in different direction from one door to the other.

4. A device according to any one of claims 1 to 3, characterized in that the bolts (20, 21, 22) are adapted to be moved in incremental manner.

5. A device according to any one of claims 1 to 4, characterized in that the bolts (20, 21, 22) are directed in different directions, downwards and/or upwards, from one door to the other, and on the same bar.

6. A device according to any one of claims 1 to 5, characterized in that each of the bars (8, 9, 10, 11) is provided with a plurality of bolts (20, 21, 22) and each door (2, 3, 4) has several corresponding openings (33).

7. A device according to any one of claims 1 to 6, characterized in that it further comprises additional locking means operable independently of the main locking means of one of the doors, in a manner allowing at least one door to be maintained in locked position, regardless of the state, locked or non-locked, of the main locking means.

8. A device according to claim 6 or 7, characterized in that it comprises, for each door (2, 3, 4):
- at least one tongue (26) with an opening (33);
- at least one notch (31, 32) adapted to receive said tongue (26); and
- at least one bolt (20) connected to a lock and adapted to be moved between a retracted, unlocked position and a locked position in which the bolt (20) enters into said opening (33), said tongue (26) and said associated notch (31, 32) being in a plane substantially perpendicular to the plane of said door.

9. A device according to claim 8, characterized in that the lock and the bolt are positioned on the enclosure, while the tongue is position on the door.
